# EUROPÄISCHE PATENTSCHRIFT

(11) **EP 1 232 312 B1**
(45) Veröffentlichungstag und Bekanntmachung des Hinweises auf die Patenterteilung: **16.01.2008**
(21) Anmeldenummer: 00941992.0
(22) Anmeldetag: 26.05.2000
(51) Int. Cl.: E04D 13/072

(54) **HALTERUNG FÜR AN EINEM GEBÄUDE VORZUHÄNGENDE, LÄNGLICHE GEGENSTÄNDE, INSBESONDERE DACHENTWÄSSERUNGSRINNEN**
HOLDING DEVICE FOR HOLDING LONG OBJECTS, ESPECIALLY ROOF DRAINAGE GUTTERS, WHICH ARE TO BE ATTACHED TO A BUILDING
DISPOSITIF SUPPORT POUR OBJETS LONGITUDINAUX ACCROCHES A UN BATIMENT, EN PARTICULIER, GOUTTIERES DE DRAINAGE DE TOITURE

(30) Priorität: 24.11.1999 DE 19956480; 24.11.1999 DE 29920604 U; 12.04.2000 DE 20006710 U
(43) Veröffentlichungstag der Anmeldung: 21.08.2002
(73) Patentinhaber: Rheinzink GmbH & Co. KG, 45711 Datteln (DE)
(72) Erfinder: BÜHLMEYER, Thomas, D-48155 Münster (DE); CHRISTENSEN, Stephan, D-59348 Lüdinghausen (DE)
(74) Vertreter: Hoffmeister, Helmut
(86) Internationale Anmeldenummer: PCT/EP2000/004839
(87) Internationale Veröffentlichungsnummer: WO 2001/038666

(56) Entgegenhaltungen:
- EP-A- 0 691 442
- WO-A-97/18366
- GB-A- 2 231 897
- GB-A- 2 321 481
- GB-A- 2 329 401
- GB-A- 2 335 673
- US-A- 1 755 453
- US-A- 2 434 754
- US-A- 3 612 453
- US-A- 4 195 452
- US-A- 4 622 785
- US-A- 4 727 689
- US-A- 5 127 133
- US-A- 5 865 498

## Beschreibung

Die Erfindung betrifft eine Halterung für an einem Gebäude vorzuhängende Dachentwässerungsrinnen, welche Halterung umfasst:
- eine am Gebäude parallel zum Verlauf der Dachentwässerungsrinne anzubringende, aus einem C- oder U-Profil hergestellte Befestigungsschiene,
- und an den Umriss des Rinnenprofils angepasste, streifenförmige Rinnenhalter, die jeweils mit einem Kopfstück versehen sind, das im montierten Zustand an einem dem Gebäude zugewandten Ende des Rinnenhalters angeordnet und an der Befestigungsschiene einhängbar ist.

In US-A-2434754 ist eine Halterung beschrieben, die einen Rinnenhalter mit Kopfstück aufweist, das über eine Achse verschwenkbar am Ende des Bogenteils angebracht ist. Dementsprechend besteht der Rinnenhalter aus drei getrennten Teilen, die zusammengefügt werden müssen und ist daher sehr material- und arbeitsaufwendig. Eine stabile Winkellage des Rinnenhalters ist erst nach dem Einlegen der die gesamte Halterung versteifenden Rinne gegeben. Darüber hinaus entspricht der Rinnenhalter nicht dem modernen Sicherheitsstandard, weil die gesamte Halterung unzureichend stabil ist.

Aus der EP 0 691 442 A ist ein etwa H-förmiger, ein Kopfstück aufweisender Rinnenhalter für eine rechteckige Rinne bekannt, an dem ein die gesamte Halterung verdeckendes Schutzblech eingehängt ist. Das Kopfstück ist in eine Öffnung am Mittelsteg einer Befestigungsschiene einführbar.

Der Erfindung liegt die Aufgabe zugrunde, eine vereinfachte Halterung zu konzipieren, bei der sich der Rinnenhalter sicher und stabil an der Befestigungsschiene festlegen läßt, ohne einen komplizierten Aufbau des Kopfstücks und/oder der Befestigungsschiene in Kauf nehmen zu müssen.

Diese Aufgabe wird durch eine Halterung für Dachentwässerungsrinnen gelöst, bei der
- das Kopfstück über ein Distanzstück mit einem Bogenteil des Rinnenhalters verbunden ist, wobei das Kopfstück ein mit dem Bogenteil verbundener Bolzen oder Stab ist,
- die Dicke des Distanzstückes kleiner als der Abstand zwischen den C- oder U-Schenkeln des C- oder U-Profils ist und seine Länge die lichte Breite des C- oder U-Profils überschreitet,
- die C- oder U-Schenkel der Befestigungsschiene jeweils mit einer Perforationsreihe zur Aufnahme von Kopfstücken versehen sind,
so dass sich der Rinnenhalter mit seinem Kopfstück in das Innere des C- oder U-Profils hineinstecken und durch Drehung um 90° in der Perforation einhängen lässt.

Die Befestigungsschiene ist aus einem C- oder U-Profil hergestellt sein, in das das Kopfstück einsteckbar oder an denen einhängbar ist.

Das Kopfstück des Rinnenhalters geht in ein bekanntes Bogenteil, auch in der Form eines Halb- oder Viertelkreises, über, auf dem sich die Dachrinne stützen kann.

Die Elemente der Halterung können aus Metall oder aus Kunststoff hergestellt sein.

Die Halterung gemäß Erfindung ist für unterschiedliche Rinnenhalter-Formen, wie Viertelkreis, Teil einer Ellipse, geeignet. Die Halterung kann entweder mit zwei Federn oder mit Nase und Feder zur Fixierung der Dachentwässerungsrinnen ausgestattet sein.

Es ist auch möglich, die Halterung gemäß Erfindung zum Befestigen von Balkon-Blumenkasten anzuwenden.

Durch das Eindrehen und Einhängen des Rinnenhalters entsteht eine formschlüssige Verbindung, die auf einfache Weise die Hebelkraft beim Montieren nutzt. Den anfallenden Lasten, wie Wasser oder Schnee, Windsog und -druck, werden durch eine relativ geringe Dicke des Kopf- und Distanzstücks bzw. eine schmale Form des Profils der Befestigungsschiene nur geringfügig Hebellänge geboten. So entstehen Biegemomente im Wesentlichen nur über die Auslage des Rinnenhalters unter Lasteinfluß.

Die Abstände zwischen den Rinnenhaltern und die erforderlichen Abmessungen des Rinnenhalters ergaben sich bisher aus der Unterkonstruktion, der Zuordnung zu den entsprechenden, in der DIN-Norm EN 612 definierten Beanspruchungsgruppen und Erfahrungswerten. Die Halterung gemäß Erfindung stellt ein neues Befestigungssystem dar, bei dem nicht mehr eine unterschiedliche Dicke und Breite des erforderlichen Rinnenhalters festgelegt wird, sondern die Anzahl der Rinnenhalter pro festgelegte Distanzeinheit für eine definierte Beanspruchungsgruppe. Der Rinnenhalter ist nur noch in einer einmal festgelegten Abmessung für die einzelnen Größen der Dachrinnen definiert. Der Abstand zwischen den Rinnenhaltern untereinander ergibt sich aus der Zuordnung zu einer Beanspruchungsgruppe. Hier werden tabellarisch die Abstände zwischen den Rinnenhaltern untereinander festgelegt.

Mit der Halterung gemäß Erfindung ist zum einen eine deutliche Vereinfachung der Montage und der späteren Wartung, und zum zweiten die Ersparnis von Arbeitskosten erzielt, da die Halterung von einer einzigen Person montiert werden kann.

Ein Ausführungsbeispiel der Erfindung ist anhand der Zeichnung näher erläutert. Die Figuren zeigen:
- Figur 1: perspektivisch eine an einem Gesims angebrachte Befestigungsschiene mit Rinnenhaltern;
- Figur 2: einen Querschnitt eines mit Perforation versehenen U-Profils der Befestigungsschiene mit eingelegtem Kopfstück, und
- Figur 3: eine Verbindungsstelle zweier Befestigungsschienen, in einer schematischen Darstellung.

In Fig.1 ist eine Befestigungsschiene 4 gezeigt, die mit nicht dargestellten Dübeln und Schrauben an einem Gesims 6 angebracht ist. Die Befestigungsschiene 4 ist vorher mithilfe einer Wasserwaage ausgerichtet unter Bildung eines entsprechenden Gefälles und danach fixiert worden. In die Befestigungsschiene 4 sind in einem festgelegten Abstand A Rinnenhalter 2.1...2.n (in Figur sind nur drei Rinnenhalter gezeigt) ohne Verschraubung eingehängt. Der Abstand A der Rinnenhalter untereinander ergibt sich aus der Zuordnung zu einer Beanspruchungsgruppe. Die Befestigungsschiene 4 und die Rinnenhalter 2.1....2. n mit dazu gehörendem Befestigungsmittel, wie Dübel, Schrauben und Laschen, bilden eine Halterung 100 für die Dachentwässerungsrinnen 1 (vgl. Fig. 1; Strichpunktlinie rechts).

In dieser Weise ist ein Befestigungssystem für die Dachentwässerungsrinnen entstanden, bei dem lediglich die Anzahl der Rinnenhalter pro festgelegte Distanzeinheit für eine bestimmte Beanspruchungsgruppe zu beachten ist. Die Befestigungsschiene 4 ist in vorliegendem Fall aus einem metallenen U-Profil gefertigt, das aus einer speziellen, insbesondere für Dach- und Fassadenelemente geeigneten Titan-Zink-Legierung (Markenname RHEINZINK; Hersteller: Firma Rheinzink GmbH & Co. KG in Datteln) besteht. Die aus dem Material hergestellten Elemente, hier Befestigungsschienen, Rinnenhalter und Dachentwässerungsrinnen, sind witterungsbeständig und praktisch wartungsfrei.

Der Fig. 2 ist zu entnehmen, dass die aus dem U-Profil gefertigte Befestigungsschiene 4 mit ihrem Mittelsteg 30 an der Wand (z.B. am Gesims) anliegt. Die beiden U-Schenkel des U-Profils weisen jeweils eine Perforationsreihe 7 zur Aufnahme von Kopfstücken 3 auf. Das stabförmige, aus einem Vierkantstahl abgelangte Kopfstück 3 ist über ein Distanzstück 15 mit dem Bogenteil 12 des Rinnenhalters verbunden. Das Kopfstück 3 weist eine Länge L, die etwas größer als die Breite des U-Profils ist, so dass sich der Rinnenhalter mit seinem Kopfstück in das Innere des U-Profils hineinstecken und durch Drehung um 90° in der Perforation klemmend einhängen lässt.

Nach Bedarf werden die Abschnitte der Befestigungsschiene 4 miteinander verbunden unter Berücksichtigung des entsprechenden Gefälles (3 bis 5 mm pro 1 m Länge) und der Geradlinigkeit. Dies ist vereinfacht durch das Einstecken einer Zunge 33 in einen zu dieser kompatiblen Ausschnitt 34 des benachbarten Abschnittes (vgl. Fig. 3).

## Patentansprüche

1. Halterung (100) für an einem Gebäude vorzuhängende Dachentwässerungsrinnen (1), welche Halterung umfasst:
- eine am Gebäude parallel zum Verlauf der Dachentwässerungsrinne (1) anzubringende, aus einem C- oder U-Profil hergestellte Befestigungsschiene (4),
- und an den Umriss des Rinnenprofils angepasste, streifenförmige Rinnenhalter (2.n), die jeweils mit einem Kopfstück (3) versehen sind, das im montierten Zustand an einem dem Gebäude zugewandten Ende (13) des Rinnenhalters angeordnet und an der Befestigungsschiene (4) einhängbar ist,
**dadurch gekennzeichnet, dass**
- das Kopfstück (3) über ein Distanzstück (15) mit einem Bogenteil (12) des Rinnenhalters verbunden ist, wobei das Kopfstück ein mit dem Bogenteil (12) verbundener Bolzen oder Stab ist,
- **dass** die Dicke des Distanzstückes (15) kleiner als der Abstand zwischen den C- oder U-Schenkeln des C- oder U-Profils ist und seine Länge (L) die lichte Breite des C- oder U-Profils überschreitet,
- **dass** die C- oder U-Schenkel der Befestigungsschiene (4) jeweils mit einer Perforationsreihe (7) zur Aufnahme von Kopfstücken versehen sind,
so dass sich der Rinnenhalter (2.n) mit seinem Kopfstück in das Innere des C- oder U-Profils hineinstecken und durch Drehung um 90° in der Perforation einhängen lässt.

## Claims

1. Support (100) for roof gutters (1) to be hung on a building, comprising:
- a fixing rail (4) produced from a C-shaped or U-shaped profile to be arranged on the building parallel to the course of the roof gutter (1),
- and strip-like gutter brackets (2.n) adapted to the contour of the gutter profile, which gutter brackets (2.n) are each provided with a head element (3) which is arranged, in the assembled state, at an end (13) of the gutter bracket facing the building and can be hung on the fixing rail (4),
**characterised in that**
- the head element (3) is connected by means of a spacing element (15) to a bent part (12) of the gutter bracket, whereby the head element is a bolt or rod connected to the bent part (12),
- **in that** the thickness of the spacing element (15) is smaller than the distance between the C-shaped or U-shaped limbs of the C-shaped or U-shaped profile and its length (L) exceeds the internal width of the C-shaped or U-shaped profile,
- **in that** the C-shaped or U-shaped limbs of the fixing rail (4) are each provided with a series of perforations (7) for receiving head elements,
so that the gutter bracket (2.n) can be inserted with its head element inside the C-shaped or U-shaped profile and hung in the perforation, rotated through 90°.

## Revendications

1. Dispositif support (100) de gouttières (1) de drainage de toiture accrochées à un bâtiment, dispositif support qui comprend :
- un rail de fixation (4) fabriqué à partir d'un profil en C ou en U, à monter sur le bâtiment parallèlement au tracé de la gouttière (1) de drainage de toiture,
- et des consoles (2.n) de gouttières en forme de bandes adaptées au contour du profil de gouttière, qui comportent chacune un élément de tête (3) qui est agencé, dans l'état monté, à une extrémité (13), tournée vers le bâtiment, de la console et peut être suspendu au rail de fixation (4),
**caractérisé en ce que**
- l'élément de tête (3) est attaché par l'intermédiaire d'une entretoise (15) à une partie incurvée (12) de la console de gouttière, l'élément de tête étant un goujon ou un barreau attaché à la partie incurvée (12), **en ce que**
- l'épaisseur de l'entretoise (15) est inférieure à la distance entre les branches du C ou du U du profil en C ou en U et sa longueur (L) dépasse la largeur intérieure du profil en C ou en U, et **en ce que**
- les branches du C ou du U du rail de fixation (4) comportent chacune une rangée de perforations (7) pour recevoir les éléments de tête,
d'une manière telle que la console (2.n) de gouttière peut être enfoncée par son élément de tête dans l'intérieur du profil en C ou en U, et y être suspendue par rotation de 90° dans la perforation.
